# EUROPÄISCHE PATENTSCHRIFT

(11) **EP 2 061 689 B1**
(45) Veröffentlichungstag und Bekanntmachung des Hinweises auf die Patenterteilung: **07.07.2010**
(21) Anmeldenummer: 07787379.2
(22) Anmeldetag: 11.07.2007
(51) Int. Cl.: B61F 5/14

(54) **EINRICHTUNG ZUR VERÄNDERUNG DER WANKSTEIFIGKEIT**
DEVICE FOR CHANGING ROLL STABILITY
DISPOSITIF DE MODIFICATION DE LA RIGIDITÉ AU ROULIS

(30) Priorität: 13.09.2006 AT 15192006
(43) Veröffentlichungstag der Anmeldung: 27.05.2009
(73) Patentinhaber: Siemens AG Österreich, 1210 Wien (AT)
(72) Erfinder: KÜTER, Christian, 8046 Stattegg (AT); WALTENSDORFER, Herwig, 8010 Graz (AT); HAAS, Herbert, 8020 Graz (AT)
(74) Vertreter: Maier, Daniel Oliver
(86) Internationale Anmeldenummer: PCT/EP2007/057106
(87) Internationale Veröffentlichungsnummer: WO 2008/031651

(56) Entgegenhaltungen:
- WO-A-92/09469
- DE-A1- 3 510 454
- FR-A- 2 180 137
- FR-A- 2 238 624
- FR-A- 2 609 676
- US-B1- 6 637 348

## Beschreibung

Die Erfindung betrifft ein Schienenfahrzeug mit zumindest zwei in Fahrzeugquerrichtung dezentral angeordneten Notfedern und einem Wankstabilisator, wobei die zumindest zwei Notfedern in Bezug auf die Fahrzeuglängsachse in unterschiedlichen Fahrzeughälften angeordnet sind.

Bei Schienenfahrzeugen mit dezentral angeordneten Notfedern tritt bei einem Notfederbetrieb das Problem auf, dass sich die Wanksteifigkeit wesentlich erhöht, da die Notfedern üblicherweise eine wesentlich höhere Wanksteifigkeit aufweisen als die im Normalbetrieb üblicherweise verwendeten Luftfedern.

Der einschlägige Stand der Technik sowie die damit verbundenen Nachteile werden anhand von Figur 1 näher erläutert. Diese zeigt schematisch ein herkömmliches Schienenfahrzeug mit zwei dezentral angeordneten Luft- und darunter angeordneten Notfedern.

Die Gesamtsteifigkeit zweier in Bezug auf die Längsmittelgerade des Drehgestells einander gegenüberliegender Federn, wird zu einem wesentlichen Teil durch den Abstand dieser Federn, der so genannten Basis, bestimmt. Für die Gesamtwanksteifigkeit eines herkömmlichen Drehgestells ergibt sich gem. Fig. 1 für den Normalbetrieb ${C}_{w ges LF} = {C}_{ws} + {C}_{LF} * {\left(LF-Basis\right)}^{2} / 2$
und für den Notfederbetrieb ${C}_{w ges NF} = {C}_{ws} + {C}_{NF} * {\left(NF-Basis\right)}^{2} / 2 .$

In Glg. 1 bedeutet C_{w gens LF} die Gesamtwanksteifigkeit des Drehgestells in einem Luftfederbetrieb (= Normalbetrieb), C_{ws} die Steifigkeit des in Fig. 1 mit WS bezeichneten Wankstabilisators, C_{LF} die Wanksteifigkeit der in Fig. 1 mit LF bezeichneten Luftfeder und "LF-Basis" den Abstand zwischen den beiden Luftfedern LF in Fahrzeugquerrichtung. In Glg. 2 bedeutet darüber hinaus C_{w ges NF} die Gesamtwanksteifigkeit des Drehgestells in einem Notfederbetrieb, C_{NF} die Wanksteifigkeit der in Fig. 1 mit NF bezeichneten Notfeder und "NF-Basis" den Abstand zwischen den beiden Notfedern NF in Fahrzeugquerrichtung.

Die Gesamtwanksteifigkeit einer Notfeder NF ist üblicherweise um ca. eine Zehnerpotenz höher als die einer Luftfeder LF. Im Notfederbetrieb ergibt sich daher eine sehr hohe Wanksteifigkeit, wie aus Glg. 2 ersichtlich ist. Mit der hohen Wanksteifigkeit derartiger Schienenfahrzeuge geht eine hohe Entgleisungsgefahr bei Kurvenfahrten im Notfederbetrieb einher.

Es ist daher eine Aufgabe der Erfindung, die oben genannten Nachteile des Stands der Technik zu überwinden.

Diese Aufgabe wird mit einem Schienenfahrzeug der eingangs genannten Art erfindungsgemäß dadurch gelöst, dass in einem Notfederbetrieb eine Kraftkopplung zwischen den zumindest zwei Notfedern zur Minimierung der Momentübertragungsfahigkeit zwischen diesen Notfedern vorgesehen ist.

Auf diese Weise kann in einem Notfederbetrieb in Gleichung 2 der Teil C_{NF}*(NF-Basis)²/2 verringert bzw. Null gesetzt werden, sodass Glg. 2 im Wesentlichen zu ${C}_{w ges NF} = {C}_{ws}$
wird.

Somit ist die Gesamtwanksteifigkeit bei der oben genannten Lösung im Notfederbetrieb im Wesentlichen durch die Steifigkeit des Wankstabilisators definiert.

Eine vorteilhafte Variante der Erfindung sieht vor, dass die beiden Notfedern in dem Notfederbetrieb hydraulisch miteinander gekoppelt sind. Die hydraulische Kopplung lässt sich auch bei einem nur geringen zur Verfügung stehenden Bauraum auf einfache Weise verwirklichen.

Eine andere Variante der Erfindung sieht vor, die beiden Notfedern in dem Notfederbetrieb pneumatisch miteinander zu koppeln. Auch diese Art der Kopplung eignet sich sehr gut für geringe zur Verfügung stehende Einbauhöhen.

Sind die beiden Notfedern in dem Notfederbetrieb elektromechanisch miteinander gekoppelt, so lässt sich auch eine elektronische Regelung der Wanksteifigkeit realisieren.

Eine besonders einfach zu realisierende und sehr ausfallsichere Ausführungsform der Erfindung sieht vor, dass die beiden Notfedern in dem Notfederbetrieb mechanisch miteinander gekoppelt sind.

Die Erfindung samt weiteren Vorteilen wird im Folgenden anhand einiger nicht einschränkender Ausführungsbeispiele näher erläutert, welche in der Zeichnung dargestellt sind. In dieser zeigen schematisch:
Fig. 2 - 14 Varianten erfindungsgemäßer Kraftkopplungen zwischen den Notfedern;
Fig. 15 zeigt einen erfindungsgemäßen, hydraulischen Wankstabilisator im näheren Detail und
Fig. 16 zeigt ein Schienenfahrzeug mit einem erfindungsgemäßen Wankstabilisator

Gemäß Fig. 2 weist ein erfindungsgemäßes Schicncnfahrzeug SCH bzw. Drehgestell DG mindestens zwei in Fahrzeugquerrichtung dezentral angeordneten Notfedern NF und einem Wankstabilisator WS auf. Die beiden Notfedern NF sind in Bezug auf die Fahrzeuglängsachse λ in unterschiedlichern Fahrzeughälften FH1, FH2 angeordnet. Weiters ist eine Kraftkopplung KOP zwischen den beiden Notfedern NF vorgesehen zur Minimierung der Momentübertragungsfähigkeit um die Fahrzeugslängsachse zwischen diesen Notfedern NF zum Wagenkasten vorgesehen. Wie in Fig. 2 dargestellt, kann diese Kopplung KOP als mechanische Kopplung in Form einer Wippe ausgebildet sein, welche bei Ausfall der Luftfedern LF an den beiden Notfedern NF anliegt bzw. diese miteinander koppelt. Die dargestellte Kopplung ist hierbei an einem Abschnitt des Wagenkastens WK, beispielsweise eine Traverse, in Fahrzeugquerrichtung FQR kippbar gelagert. Auf diese Weise kann sich der Wagenkasten WK bei Ausfall der Luftfedern LF in Fahrzeugquerrichtung FQR von den Notfedern NF im Wesentlichen unbeeinflusst bewegen. Die Wanksteifigkeit wird bei dieser Ausführungsform in einem Notfederbetrieb somit in erster Linie von einem ebenfalls zwischen dem Drehgestell DG und dem Wagenkasten WK angeordneten Wankstabilisator WS definiert.

Die in Fig. 3+4 dargestellte Ausführungsformen unterscheidet sich von der in Fig. 2 gezeigten Variante in erster Linie dadurch, dass die Notfedern NF nicht seriell sondern parallel den Luftfedern LF angeordnet sind.

In der Ausführungsform nach Fig. 6 ist die Kopplung KOP wiederum in Form einer Wippe ausgebildet, wobei der Drehpunkt DRE der Wippe nicht an dem Wagenkasten WK sondern an dem Drehgestell angeordnet ist. Die Notfedern NF sind seriell mit der Kraftkopplung KOP bzw. der Wippe verschaltet. Ein in einem Luftfederbetrieb zwischen den Notfedern NF und einem Abschnitt des Schienenfahrzeuges SCH gebildeter Spalt SPA kann sich konstruktiv an beliebiger Stelle im Kraftfluss befinden, also über oder unter den Notfedern NF.

Gemäß Fig. 7 kann auch eine hydraulische bzw. pneumatische Kopplung zwischen den beiden Notfedern NF vorgesehen sein. Auch hier erfolgt in einem Notfederbetrieb der Kraftfluss seriell durch das Koppelelement KOP und die Notfedern NF.

Fig. 8 zeigt eine Variante einer hydraulischen Kopplung KOP für ein erfindungsgemäßes Schienenfahrzeug, wobei der einfacheren Darstellung wegen nur die Kopplung ohne die weiters vorhandenen Komponenten, wie beispielsweise Wankstabilisator, Wagenkasten und Drehgestell, dargestellt ist. Bei dieser Art der Kopplung sind zwei mit einer Flüssigkeit, vorzugsweise einem Hydrauliköl gefüllte Bälge vorgesehen, die mit einer Leitung miteinander verbunden sind. Bei Kompression eines der beiden Bälge wird Hydrauliköl aus einem der Bälge in den anderen Balg gepresst. Auf diese Weise kann im Fall eines Wankens eine Kraftübertragung von einer Seite des Wagenkastens WK auf die andere erfolgen ohne dabei Momente zu erzeugen.

In Fig. 7 ist eine elektromechanische Kopplung zwischen den beiden Notfedern im näheren Detail dargestellt. Hierbei kommen Kraftmesssensoren KM und Stellglieder STG mit integrierten Wegmeßsystemen zum Einsatz, welche mit einer Steuerung STR verbunden und an einander gegenüberliegenden ,Querseiten des Wagenkastens angeordnet sind. Die Steuerung STR vergleicht die von den Kraftmesssensoren und Stellgliedern erhaltenen Signale (Kraft- und Wegsignale). Werden für die von dem linken und dem rechten Sensor gemessenen Kräfte unterschiedliche Werte erhalten, so betätigt die Steuerung höhenverstellbare Stellglieder STG bis die von den Kraftmesssensoren gemessenen Kräfte gleich sind. Die Stellglieder sind zwischen dem Wagenkasten WKA und dem Drehgestell angeordnet und stützen sich an dem Wagenkasten WKA, beispielsweise einer Traverse ab.

In den Figuren 8 bis 11 werden weitere Ausführungsformen hydraulischer Kopplungen dargestellt. Hierbei sind in die Notfedern mit einem Fluidum gefüllte Kammer integriert, welche miteinander über eine oder mehrere Leitungen LEI miteinander gekoppelt sind. Gemäß der Darstellung in Fig. 12 kann auch ein Leckagenausgleich in Form eines mit einem Ventil VEN verschließbaren in die Leitung LEI mündenden Fluidumeinlasses vorgesehen sein.

In Fig. 12 - 14 ist eine Kraftkopplung KOP zwischen den Notfedern NF gezeigt, welche in das Luftfedersystem integriert ist.

Hierbei kann gemäß Fig. 13 von der oberen Balgfelge BF der Luftfeder LF, einer Abdeckplatte AP und Seitenwänden des Luftbalges eine mit einem Fluidum, beispielsweise Hydrauliköl, gefüllte Kammer KA gebildet. Die Abdeckplatte AP weist eine Öffnung auf durch, welche die Leitung LEI, die mit der Kammer KA einer gleich ausgebildeten an der in Wagenquerrichtung anderen Seite des Schienenfahrzeuges angeordneten Feder in Verbindung steht. Unter der Luftfeder LF bzw. unter der Kammer KA ist die Notfeder NF angeordnet.

Bei der in Fig. 14 gezeigten Ausführungsform verläuft die Verbindungsleitung LEI zwischen den Kammern KA nicht wie in Fig. 14 über sondern unter den Notfedern NF. Der Luftfederbalg ist in Fig. 15 nicht dargestellt. Das Fluidum wird in der seriell zur Notfeder wirkenden Kammer KA, welche beispielsweise auch als Balg oder Zylinder ausgebildet sein kann, verdrängt und gestattet einen Ausgleich zwischen linker und rechter Notfeder NF.

Allen gezeigten Kraftkopplungen KOP der beiden Notfedern NF ist gemeinsam, dass die bei einer Neigung des Wagenkastens WK in Fahrzeugquerrichtung FQR wirkenden Kräfte durch die Kopplung KOP im Wesentlichen ohne dabei Momente zu erzeugen auf die gegenüberliegende Seite des Wagenkastens WK geleitet werden.

Fig. 15 zeigt einen hydraulischen Wankstabilisator. Der Wankstabilisator WS kann mit oder ohne Dämpfungseigenschaften ausgeführt sein. Die Wanksteifigkeit dieses Wankstabilisators WS kann bei Druckabfall in einer Luftfederversorgung vollständig oder teilweise weggeschaltet werden. Hierzu kann eine in Abhängigkeit von dem Druck P der Luftfederversorgung steuerbare Ventil/Schaltanordnung VSA vorgesehen sein.

Der Wankstabilisator WS weist den Wagenkasten mit dem Drehgestell verbindende, im Fall eines Notfederbetriebes miteinander korrespondierende hydraulische Zylinder/Kolbenelemente ZK auf. In einem Notfederbetrieb kann ein in den Zylinder/Kolbenelementen ZK befindliches Fluidum zwischen diesen infolge von Wankbewegungen des Wagenkastens verschoben werden.

Gemäß der Ausführungsform nach Fig. 16 kann der Wankstabilisator auch vollständig oder teilweise von dem Drehgestell DG bzw. Wagenkasten WK entkoppelt werden. Dies kann beispielsweise durch vollständige oder teilweise Entkopplung der Zug-Druckstangen ZDS, Hebel, Gelenke GEL, Lagerungen oder von Koppelstellen zum Drehgestell DG oder Wagenkasten WK bzw. wagenkastenfesten Bauteilen des Wankstabilisators WS erfolgen. Die Entkopplung des Wankstabilisators WS bzw. von dessen Teilen kann mechanisch und/oder elektronisch gesteuert erfolgen.

Eine weitere mögliche Ausführungsform der Erfindung besteht darin, dass die seitlichen Zudruckstangen ZDS mit einem freigängigem Gewinde versehen sind und in einem entsprechenden Gegenstück, beispielsweise in einem Zylinder, angeordnet sind, sodass sich die Länge der Zudruckstangen infolge der bei einem Wanken auftretenden Krafteinwirkung in einem Notfederbetrieb frei verändern kann. Um eine freie Längeränderung der vertikalen Zugdruckstangen ZDS in einem normalen Betrieb zu verhindern kann eine in einem Normalbetrieb blockierte Bremse für die Zugdruckstangen ZDS vorgesehen sein. In einem Notfederbetrieb wird diese Bremse dann gelöst.

## Patentansprüche

1. Schienenfahrzeug (SCH) mit zumindest zwei in Fahrzeugquerrichtung dezentral angeordneten Notfedern (NF) und einem Wankstabilisator (WS), wobei die zumindest zwei Notfedern (NF) in Bezug auf die Fahrzeuglängsachse (λ) in unterschiedlichen Fahrzeughälften (FH1, FH2) angeordnet sind, **dadurch gekennzeichnet, dass** in einem Notfederbetrieb eine Kraftkopplung (KOP) zwischen den zumindest zwei Notfedern zur Minimierung der Momenttibertragungsfähigkeit um die Fahrzeuglängsachse (λ) zwischen diesen Notfedern (NF) vorgesehen ist

2. Schienenfahrzeug nach Anspruch 1, **dadurch gekennzeichnet, dass** die beiden Notfedern (NF) in dem Notfederbetrieb hydraulisch miteinander gekoppelt sind.

3. Schienenfahrzeug nach Anspruch 1, **dadurch gekennzeichnet, dass** die beiden Notfedern in dem Notfederbetrieb (NF) pneumatisch miteinander gekoppelt sind.

4. Schienenfahrzeug nach Anspruch 1, **dadurch gekennzeichnet, dass** die beiden Notfedern in dem Notfederbetrieb (NF) elektromechanisch miteinander gekoppelt sind.

5. Schienenfahrzeug nach Anspruch 1, **dadurch gekennzeichnet, dass** die beiden Notfedern (NF) in dem Notfederbetrieb mechanisch miteinander gekoppelt sind.

## Claims

1. Rail vehicle (SCH) having at least two emergency springs (NF) which are arranged in a decentralised fashion in the transverse direction of the vehicle, and a roll stabiliser (WS), wherein the at least two emergency springs (NF) are arranged in different halves (FH1, FH2) of the vehicle with respect to the longitudinal axis of the vehicle (λ), **characterised in that** a force coupling (KOP) is provided in the emergency spring operating mode between the at least two emergency springs for minimising the torque transmission capability about the longitudinal axis of the vehicle (λ) between these emergency springs (NF).

2. Rail vehicle according to claim 1, **characterised in that** the two emergency springs (NF) are hydraulically coupled to one another in the emergency spring operating mode.

3. Rail vehicle according to claim 1, **characterised in that** the two emergency springs are pneumatically coupled to one another in the emergency spring operating mode (NF).

4. Rail vehicle according to claim 1, **characterised in that** the two emergency springs are electromechanically coupled to one another in the emergency spring operating mode (NF).

5. Rail vehicle according to claim 1, **characterised in that** the two emergency springs (NF) are mechanically coupled to one another in the emergency spring operating mode.

## Revendications

1. Véhicule ( SCH ) ferroviaire ayant au moins deux ressorts ( NF ) de secours disposés de manière décentrée dans la direction transversale du véhicule et un stabilisateur ( WS ) de roulis, dans lequel les au moins deux ressorts ( NF ) de secours sont disposés par rapport à l'axe ( λ ) longitudinal du véhicule dans des moitiés ( FH1, FH2 ) différentes du véhicule, **caractérisé en ce que**, dans un fonctionnement en ressort de secours, un couplage de force est prévu entre les au moins deux ressorts de secours pour minimiser la capacité à transmettre un couple autour de l'axe ( λ ) longitudinal du véhicule entre ces ressorts ( NF ) de secours.

2. Véhicule ferroviaire suivant la revendication 1, **caractérisé en ce que** les deux ressorts ( NF ) de secours sont couplés entre eux hydrauliquement dans le fonctionnement en ressort de secours.

3. Véhicule ferroviaire suivant la revendication 1, **caractérisé en ce que** les deux ressorts de secours sont couplés entre eux pneumatiquement dans le fonctionnement ( NF ) en ressort de secours.

4. Véhicule ferroviaire suivant la revendication 1, **caractérisé en ce que** les deux ressorts de secours sont couplés entre eux électromécaniquement dans le fonctionnement ( NF ) en ressort de secours.

5. Véhicule ferroviaire suivant la revendication 1, **caractérisé en ce que** les deux ressorts ( NF ) de secours sont couplés entre eux mécaniquement dans le fonctionnement en ressort de secours.
